# EUROPÄISCHE PATENTSCHRIFT

(11) **EP 0 259 787 B1**
(45) Veröffentlichungstag und Bekanntmachung des Hinweises auf die Patenterteilung: **20.03.1991**
(21) Anmeldenummer: 87112890.6
(22) Anmeldetag: 03.09.1987
(51) Int. Cl.: A47F 1/00, A47B 57/42, A47B 96/14

(54) **Warenregal**
Goods shelving
Rayonnage pour marchandises

(30) Priorität: 11.09.1986 DE 8624376 U
(43) Veröffentlichungstag der Anmeldung: 16.03.1988
(73) Patentinhaber: TEGOMETALL Rudolf Bohnacker, D-72505 Krauchenwies (DE)
(72) Erfinder: Bohnacker, Rudolf, D-7935 Rottenacker (DE)
(74) Vertreter: Strehl Schübel-Hopf Groening & Partner

(56) Entgegenhaltungen:
- DE-A- 2 951 806
- DE-C- 2 913 981
- US-A- 3 871 525

## Beschreibung

Zur verkaufsgerechten Präsentation von Waren werden im Handel Wandregale benutzt bei denen die die Waren aufnehmenden Fachböden, Gondeln, Körbe oder sonstigen Behälter an Konsolen befestigt sind, die ihrerseits an beispielsweise an einer Gebäudewand befestigten Säulen eingehängt sind und von diesen frei herausragen. In Selbstbedienungsmärkten werden ferner auf Paletten gepackte Warenvorräte in oberen, oberhalb normaler Reichweite angeordneten Etagen von Schwerlastregalen gelagert, die aus Gitterständern und zwischen diesen eingefügten Traversen aufgebaut sind, wobei die oben erläuterten Verkaufs- oder Selbstbedienungsregale in dem freien Raum unterhalb der Paletten-Etagen der Schwerlastregale aufgestellt werden. Auf diese Weise kommt auf beiden Seiten jedes Zwischenständers des Schwerlastregals jeweils ein Endständer des Selbstbedienungsregals zu stehen. Eine durchgehende Aufstellung des Selbstbedienungsregals mit jeweils zu beiden Seiten ausgenützten Zwischenständern ist in einem derartigen Fall wegen der durch ein Gitterwerk ausgefüllten Zwischenständer des Schwerlastregals nicht möglich. Die sich ergebende große Anzahl von Ständern bei einer derartigen kombinierten Aufstellung von Schwerlast- und Selbstbedienungsregalen erfordert nicht nur entsprechend hohe Investitionskosten, sondern führt auch zu einer schlechten Ausnutzung des verfügbaren Verkaufsraumes.

Aus DE-C3-2 913 981 ist ein Warenregal gemäß dem ersten Teil des Patentanspruchs 1 bekannt, bei dem ein Schwerlastregal mit einem Selbstbedienungsregal kombiniert ist. Dabei besteht das Schwerlastregal aus zwei Regalhälften und die Ständer des Selbstbedienungsregals sind zwischen die benachbarten Längstraversen der Regalhälften des Schwerlastregals eingefügt. Auch in diesem Fall ist die Ge samtzahl der erforderlichen Ständer und der damit verbundene Investitionsaufwand hoch, die Raumausnutzung dagegen unbefriedigend.

Der Erfindung liegt die Aufgabe zugrunde, ein kombiniertes Schwerlast- und Selbstbedienungsregal zu schaffen, das zu einem geringeren Kosten- und Raumaufwand führt. Die Lösung dieser Aufgabe erfolgt mit den Merkmalen des kenn zeichnenden Teils des Patentanspruchs 1,

Das erfindungsgemäße Warenregal weist Regalständer auf, die ihrer grundsätzlichen Bauweise nach aus zwei über Gitterstreben verbundene Säulen aufgebaute Schwerlast-Regalständer sind, gleichzeitig jedoch als Zwischen- oder auch als Endständer eines Selbstbedienungsregals zum Einhängen der dort üblichen Konsolen dienen. Da die zum Einhängen der Traversen des Schwerlastregals dienenden Aussparungen einerseits und die zum Einhängen der weiteren Elemente des Selbstbedienungsregals dienenden Aussparungen andererseits an entgegengesetzten Flächen eines über die eingeschweißten Gitterstreben im wesentlichen geschlossenen Profils angeordnet sind, zeichnet sich der Regalständer durch hohes Tragvermögen aus.

Eine weitere Erhöhung des Tragvermögens der Regalständer, insbesondere auch der Stirnflächen, die mit den Aussparungen zum Einhängen der Selbstbedienungsregal-Elemente versehen sind, wird durch die Maßnahme des Anspruchs 2 erreicht.

Ein Profil, das mit dem bei der Erfindung verwendeten Säulenprofil weitgehend übereinstimmt, ist als solches zwar aus EP-A-0 151 902 und ähnlich auch aus DE-A-2 951 806 und DE-U-7 421 737 bekannt. Keine dieser weiteren Druckschriften enthält aber Hinweise auf die Verwendung derartiger Profile in der erfindungsgemäßen Kombination eines Schwerlast-mit einem Selbstbedienungsregal zur Verringerung des Raumbedarfs und des Kostenaufwandes.

Ein Ausführungsbeispiel der Erfindung wird nachstehend anhand der Zeichnung näher erläutert, wobei
Fig. 1 den Aufbau eines kombinierten Schwerlast- und Selbstbedienungsregals schematisch veranschaulicht, während
Fig. 2 einen Schnitt durch eine Säule eines Regalständers mit Teilen der daran eingehängten Traversen, Konsolen und Wandelemente zeigt.

Das in Fig. 1 gezeigte Regal ist aus Regalständern 1 und in diese eingehängten Traversen 2 aufgebaut. Diese Bestandteile bilden den Schwerlast-Teil des kombinierten Regals.

Ferner sind in Fig. 1 eine Zwischensäule 3, mehrere Konsolen 4, Fachböden 5 und Rückwandelemente 6 gezeigt, die zusammen mit der hinteren Säule 7 des Ständers 1 Bestandteile des für geringere Lasten geeigneten Selbstbedienungsregals bilden.

Gemäß Fig. 2 hat die hintere Säule 7 des Regalständers 1 ein generell U-förmiges Profil, wobei die von der vorderen Säule 8 des gleichen Regalständers abgewandte hintere Basisfläche 9 des U-Profils mit zwei parallelen, vertikal verlaufenden Reihen von Aussparungen 10 versehen ist. Entsprechende Aussparungen sind in Figur 1 an der vorderen Fläche der vorderen Säule 8 sichtbar. Die beiden rechtwinklig an der Basisfläche 9 abgekanteten Seitenflächen 11 des U-Profils der Säule 7 sind gemäß Fig. 2 einmal unter Bildung von zwei in einer Ebene liegenden Stirnflächen 12 aufeinander zu und ein zweites Mal unter Bildung zweier paralleler Flanschflächen 13 nach innen gekantet. Zwischen die Flanschflächen 13 sind Gitterstreben 14 eingeschweißt, die die hintere Säule 7 mit der vorderen Säule 8 verbinden. Jede der beiden Stirnflächen 12 ist mit einer über die Länge der Säule 7 verlaufenden Reihe von Aussparungen 15 versehen.

An beiden Enden jeder Traverse 2 ist jeweils ein Winkelstück 16 angeschweißt, das mit mindestens zwei oder auch mehreren angeformten Haken in eine entsprechende Anzahl von untereinanderliegenden Aussparungen 10 derart einhängbar ist, daß die Innenflächen des Winkelstücks 16 an der Basisfläche 9 und der entsprechenden Seitenfläch 11 der Säule 7 anliegen. Dadurch wird eine formschlüssige und stabile Verbindung zwischen Säule und Traverse erreicht. Die Festigkeit des Eingriffs der an das Winkelstück 16 angeformten Haken in die Aussparungen 10 wird durch eine sich nach unten keilförmig verjüngende Formgebung dieser Aussparungen 10 erhöht Durch eine (nicht gezeigte) zusätzlich in die Aussparungen 10 eingefügte Riegelplatte läßt sich ein unbeabsichtigtes Lösen der Verbindung durch Anheben der Traverse 2 verhindern.

Die in den Stirnflächen 12 der Säule 7 vorgesehenen rechteckigen Aussparungen 15 dienen zum Einhängen von an den Konsolen 4 und den Rückwandelementen 6 angeformten Haken Wiederum greifen diese Konsolen 4 und Rückwandelemente 6 mit zwei oder mehreren Haken in eine entsprechende Anzahl von übereinander angeordneten Aussparungen 15 ein.

Wie in Fig 1 gezeigt, ist der Abstand zwischen zwei auf einer Höhe angeordneten Konsolen 4 in der Regel kleiner als der horizontale Abstand zweier Regalständer 1. Die daher für das Selbstbedienungsregal erforderlichen Zwischensäulen 3 können an horizontal oder auch diagonal verlaufenden rückwärtigen Verstrebungselementen befestigt sein, die zwei benachbarte hintere Säulen 7 der Regalständer 1 miteinander verbinden. In Fig. 1 ist eine solche Verstrebung bei 17 gezeigt.

## Patentansprüche

1. Warenregal mit einem oberen Schwerlastbereich und einem unteren Selbstbedienungsbereich, umfassend Regalständer (1) mit jeweils zwei im Profil generell U-förmigen Säulen (7, 8), wobei die von der jeweils anderen Säule abgewandte Basisfläche (9) jeder Säule (7) mit Aussparungen (10) zum Einhängen von Regaltraversen (2) des Schwerlastbereichs versehen ist, wobei die beiden Seitenflächen (11) jeder Säule (7) unter Bildung einer Längsfuge auf der der anderen Säule zugewandten Seite aufeinander zu gekantet sind, und wobei die Enden von die beiden Säulen (7, 8) verbindenden Gitterstreben (14) in die Längsfugen eingreifen,
dadurch gekennzeichnet, daß in den auf beiden Seiten der Längsfuge gelegenen Stirnflächen (12) mindestens einer Säule (7) zusätzliche Aussparungen (15) zum Einhängen von Regalelementen (4, 6) des Selbstbedienungsbereichs vorgesehen sind.

2. Warenregal nach Anspruch 1, dadurch gekennzeichnet, daß an die beiden Stirnflächen (12) jeder Säule (7, 8) nach innen ragende, zueinander parallele Flanschflächen (13) angekantet sind, zwischen die die Gitterstreben (14) eingeschweißt sind.

## Claims

1. A goods shelving having an upper heavy-load area and a lower self-service area, comprising shelving stands (1) each having two columns (7, 8) of generally U-shaped cross-section, the base surface (9) of each column (7) facing away from the respective other column being provided with recesses (10) for attaching shelving traverses (2) of the heavy-load area, the two lateral faces (11) of each column (7) being bent towards each other to form a longitudinal groove on the side facing the respective other column, wherein the ends of lattice bars (14) interconnecting the two columns (7, 8) engage into the longitudinal grooves,
characterized in that additional recesses (15) for attaching shelving elements (4, 6) of the self-service area are provided in the end faces (12) situated on both sides of the longitudinal groove of at least one column (7).

2. The goods shelving of claim 1, characterized in that flange surfaces (13) projecting inwardly and extending parallel to each other are bent from the two end faces (12) of each column (7, 8), the lattice bars (14) being welded between said flange surfaces (13).

## Revendications

1. Rayonnage pour marchandises avec une zone supérieure pour charges lourdes et une zone inférieure de libre service, comprenant des montants de rayonnage (1) constitués respectivement de deux colonnes (7, 8) présentant un profil sensiblement en U, la surface de base (9) de chaque colonne (7) respectivement opposée à l'autre colonne étant munie d'évidements (10) pour l'accrochage de traverses de rayonnage (2) de la zone pour charges lourdes, les deux faces latérales (11) de chaque colonne (7) étant repliées l'une vers l'autre, avec formation d'une fente longitudinale du côté dirigé vers l'autre colonne, et les extrémités d'entretoises en treillis (14) reliant les deux colonnes (7,8) s'engageant dans les fentes longitudinales, **caractérisé en ce** que dans les faces frontales (12) situées des deux côtés de la fente longitudinale d'au moins une colonne (7) sont prévus des évidements supplémentaires (15) pour l'accrochage d'éléments de rayonnage (4, 6) de la zone de libre service.

2. Rayonnage pour marchandises selon la revendication 1, caractérisé en ce que sur les deux faces frontales (12) de chaque colonne (7, 8) sont repliées des faces de bride (13) parallèles l'une par rapport à l'autre et faisant saillie vers l'intérieur entre lesquelles sont soudées les entretoises en treillis (14)
